# EUROPÄISCHE PATENTSCHRIFT

(11) **EP 4 382 208 B1**
(45) Veröffentlichungstag und Bekanntmachung des Hinweises auf die Patenterteilung: **15.04.2026**
(21) Anmeldenummer: 23215032.6
(22) Anmeldetag: 07.12.2023
(51) Int. Cl.: B02C 18/06

(54) **SCHNEIDSYSTEM MIT STATORRING UND SCHNEIDROTOR SOWIE STATORRING FÜR DERARTIGES SCHNEIDSYSTEM**
CUTTING SYSTEM WITH STATOR RING AND CUTTING ROTOR AS WELL AS STATOR RING FOR SUCH CUTTING SYSTEM
SYSTÈME DE COUPE AVEC ANNEAU STATORIQUE ET ROTOR DE COUPE AINSI QU'ANNEAU STATORIQUE POUR UN TEL SYSTÈME DE COUPE

(30) Priorität: 08.12.2022 DE 202022106883 U
(43) Veröffentlichungstag der Anmeldung: 12.06.2024
(73) Patentinhaber: Büssenschütt, Angelika, 27283 Verden (DE)
(72) Erfinder:
(74) Vertreter: Wasiljeff, Johannes M.B.

(56) Entgegenhaltungen:
- EP-A1- 4 197 639
- DE-A1- 2 823 245

## Beschreibung

Die Erfindung betrifft ein Schneidsystem mit einem Statorring und einem Schneidrotor gemäß dem Oberbegriff von Anspruch 1 sowie einen Statorring für ein derartiges Schneidsystem gemäß Anspruch 9.

Die Erfindung befasst sich mit einem Schneidsystem, wie es bspw. aus EP 1 980 323 B1 bekannt ist. Ein derartiges herkömmliches Schneidsystem weist einen Statorring und einen innerhalb des Statorrings drehbar angeordneten Schneidrotor auf. Der Statorring umfasst eine Vielzahl von Statorstollen und schlitzartigen Öffnungen, wobei jeweils zwischen zwei benachbarten schlitzartigen Öffnungen ein Statorstollen angeordnet ist.

Der Schneidrotor weist eine Vielzahl von Rotorschneidstollen auf, die derart ausgebildet sind, dass sie im Schneidbetrieb des Schneidsystems an den Statorschneidplatten vorbei laufen.

Dieses herkömmliche Schneidsystem ist aus einer Vielzahl von Bauteilen zusammengesetzt, die es erheblich erschweren, das Schneidsystem derart zu reinigen, wie es bei Anwendungen mit hohen Hygieneanforderungen, bspw. bei der Herstellung von Lebensmitteln, bspw. von Wurst, oder Tiernahrung erforderlich ist.

Bei dem aus EP 1 980 323 B1 bekannten System werden bspw. Zapfen in Radialbohrungen in die Statorstollen geschraubt, die sich über eine rückwärtige Anlagefläche für die Statorschneidplatten hinaus radial in den inneren Bereich des Stators erstrecken. Diese Zapfen greifen in Längsnuten ein, die in der nach außen weisenden Fläche der Statorschneidplatten vorgesehen sind. Diese Längsnuten verlaufen in axialer Richtung parallel zur Rotationsachse des Schneidrotors. Durch die Anordnung dieser Zapfen und Längsnuten wird einerseits die Position der Statorschneidplatten relativ zu den Statorstollen bestimmt. Andererseits nehmen diese Zapfen während des Schneidbetriebs die auf die Statorschneidplatten ausgeübten, in Umfangsrichtung des Schneidrotors wirkenden Kräfte auf und leiten diese Kräfte auf die Statorstollen ein.

Während des Schneidbetriebs entstehen jedoch feinste Partikel, die zwischen die Statorschneidplatten und die Statorstollen gelangen und sich dort dauerhaft festsetzen können. Handelt es sich bei dem durch das Schneidsystem geförderten Produkt bspw. um Fleisch, ergeben sich aus dem Verbleib derartiger Partikel von Fleisch in Zwischenräumen zwischen den Statorschneidplatten und den Statorstollen nicht unerhebliche Gesundheitsrisiken für den Konsumenten.

Eine Reinigung derartiger Räume des Schneidsystems ist daher in regelmäßigen Abständen zwingend erforderlich, um bei Anwendungen mit erhöhten Hygieneanforderungen eine Verunreinigung der Produktion auszuschließen.

Derartige Hygieneanforderungen gelten aber nicht nur bei der Verarbeitung von Fleisch, sondern generell bei der Verarbeitung von Lebensmitteln, aber auch bei der Herstellung bspw. von Tierfutter oder auch von Medikamenten sowie bei anderen Anwendungen.

Zur Reinigung werden daher die Statorschneidplatten demontiert, wozu entsprechende Fixierschrauben gelöst werden müssen. Regelmäßig verbleiben jedoch die Zapfen in den Schneidstollen, so dass die Umfangsflächen der Schneidstollen am Statorring gereinigt werden müssen. Sofern hierbei eine im Statorring rotierende Bürste eingesetzt wird, werden die Umfangsflächen der Schneidstollen jedoch jeweils nur teilweise gereinigt werden und zwar dort, wo die Bürste hinkommt. Daher sind in diesem Falle wesentlich aufwändigere Reinigungsverfahren anzuwenden. Jedoch verbleibt auch bei Anwendung aufwändigere Reinigungsverfahren eine nennenswerte hohe Gefahr, dass Partikel an den Oberflächen haften bleiben, da die zu reinigenden Oberflächen zu ungleichmäßig und uneben strukturiert sind.

Das aus EP 1 980 323 B1 bekannte Schneidsystem weist ferner an den Rotorschneidstollen Rotorschneidplatten auf, die mit den Rotorschneidstollen verschraubt sind. Auch zwischen den Rotorschneidstollen und den Rotorschneidplatten können Partikel in die vorhandenen Zwischenräume eindringen und für eine Verunreinigung des Schneidsystems sorgen, die ebenfalls nur sehr aufwändig zu beseitigen ist.

Ferner ist aus DE 28 23 245 A1 ein gattungsgemäßes Schneidsystem bekannt, bei den ein innerer Schneidring gegenüber einem verdrehgesicherten äußeren Schneidring umläuft. An Zähnen des äußeren Schneidrings sind plattenförmig ausgebildete Schneidprofile mittels Nietbefestigungen befestigt. Jedes Schneidprofil übergreift einen ihm zugeordneten Zahn. Zur Befestigung weisen die Schneidprofile Bohrungen auf, die mit korrespondierenden Bohrungen in den Zähnen fluchten und zur Aufnahme der Nietbefestigungen dienen.

Ein weiteres gattungsgemäßes Schneidsystem ist aus EP 4 197 639 A1 bekannt. Dieses Dokument fällt unter Art. 54 (3) EPÜ und ist daher für die Frage der erfinderischen Tätigkeit nicht von Bedeutung.

Der Erfindung liegt daher die Aufgabe zu Grunde, Schneidsysteme dahingehend zu verbessern, dass sie auch bei Anwendungen mit hohen Hygieneanforderungen sicher eingesetzt werden können, insbesondere dass sie mit weniger Aufwand zuverlässiger gereinigt werden können.

Die Erfindung löst diese Aufgabe mit den Merkmalen eines Schneidsystems gemäß Anspruch 1 sowie mit einem Statorring mit den Merkmalen gemäß Anspruch 9.

Das erfindungsgemäße Schneidsystem weist einen Statorring und einen innerhalb des Statorrings drehbar angeordneten Schneidrotor auf, wobei der Statorring eine Vielzahl von Statorstollen und schlitzartigen Öffnungen aufweist, wobei jeweils zwischen zwei benachbarten schlitzartigen Öffnungen ein Statorstollen angeordnet ist. An einer zur Mittelachse des Statorrings weisenden Innenseite eines Statorstollens ist eine dem Statorstollen zugeordnete Statorschneidplatte vorgesehen. Der Schneidrotor weist eine Vielzahl von Rotorschneidstollen auf, die derart ausgebildet sind, dass sie im Schneidbetrieb des Schneidsystems an den Statorschneidplatten vorbei laufen. Die Innenseite jedes Statorstollens ist frei von Vorsprüngen und Vertiefungen. Hieraus ergibt sich eine einfach und zuverlässig zu reinigende Oberfläche. Zudem ist eine derartige Fläche einfach, schnell und kostengünstig herzustellen.

Jede Statorschneidplatte weist eine vordere Führungsleiste und eine hintere Führungsleiste auf, wobei die vordere Führungsleiste und die hintere Führungsleiste den Statorstollen einfassen, dem die Statorschneidplatte zugeordnet ist. Dank dieser Ausbildung der Statorschneidplatten können die Innenseiten der Schneidstollen frei von Halteorganen für die Schneidplatten gehalten werden. Die Innenseiten der Schneidstollen können daher eine sehr gleichmäßige Oberflächenform erhalten. Die Oberflächenform kann sich insbesondere dadurch auszeichnen, dass sie lediglich geringfügig gewölbte oder ebene Flächen aufweist, die sehr leicht zu reinigen, bspw. abzubürsten, sind. Eine Reinigung von vorstehenden Bolzen, wie bspw. bei dem einleitend beschriebenen herkömmlichen Schneidsystem, entfällt.

Nach Demontage der erfindungsgemäßen Statorschneidplatten lässt sich das erfindungsgemäße Schneidsystem daher auf einfache Weise sehr zuverlässig reinigen. Das erfindungsgemäße Schneidsystem kann daher auch bei Anwendungen mit sehr hohen Hygieneanforderungen problemlos eingesetzt werden. Die vorgenannte Aufgabe wird ferner durch einen Statorring für ein solches Schneidsystem gelöst. Dabei weist der Statorring eine Vielzahl von Statorstollen und schlitzartigen Öffnungen auf, wobei jeweils zwischen zwei benachbarten schlitzartigen Öffnungen ein Statorstollen angeordnet ist, wobei an einer zur Mittelachse des Statorrings weisenden Innenseite des Statorstollens eine dem Statorstollen zugeordnete Statorschneidplatte vorgesehen ist. Dabei weist jede Statorschneidplatte eine vordere Führungsleiste und eine hintere Führungsleiste auf, wobei die vordere Führungsleiste und die hintere Führungsleiste den Statorstollen einfassen, dem die Statorschneidplatte zugeordnet ist. Die Innenseite jedes Statorstollens ist frei von Vorsprüngen und Vertiefungen.

Insgesamt verbessert die Erfindung aufgrund der Ausbildung der Statorschneidplatten signifikant die Reinigungsmöglichkeiten des erfindungsgemäßen Schneidsystems, aber auch des erfindungsgemäßen Statorrings.

Gemäß einer Weiterbildung der Erfindung sind die vordere Führungsleiste und die hintere Führungsleiste im Bereich von zwei Längskanten der Statorschneidplatte angeordnet, die beabstandet und parallel zu einer Schneidkante der Statorschneidplatte angeordnet sind.

Gemäß einer Weiterbildung der Erfindung weist die Statorschneidplatte eine Schneidkante auf, die parallel zu der vorderen Führungsleiste und der hinteren Führungsleiste angeordnet ist, wobei die Schneidkante näher an der vorderen Führungsleiste als der hinteren Führungsleiste angeordnet ist und die vordere Führungsleiste dicker ist als die hintere Führungsleiste.

Die vordere Führungsleiste ist dank dieser Ausgestaltung der Schneidkante zugeordnet und muss im Schneidbetrieb die Kräfte quer zur Längsausdehnung dieser Führungsleiste aufnehmen. Die resultierenden Querkräfte wirken als Federkräfte auf diese Führungsleiste. Die im Vergleich zur hinteren Führungsleiste dickere Ausbildung der vorderen Führungsleiste verstärkt die vordere Führungsleiste und gestattet ihr, auch große Querkräfte aufzunehmen, die im Schneidbetrieb entstehen können.

Die hintere Führungsleiste ist folglich vorzugsweise dünner als die vordere Führungsleiste ausgebildet, wodurch Material, Gewicht und/oder Kosten im Zuge der Herstellung der Statorschneidplatten eingespart werden können. Zudem führt die dünnere Ausbildung der hinteren Führungsleiste dazu, dass im Vergleich zu einer dickeren Ausbildung dieser Führungsleiste Raum im Bereich der schlitzartigen Öffnung eingespart werden kann, so dass die Querschnittsbreite der schlitzartigen Öffnung durch die Führungsleiste nur in einem geringen bzw. geringerem Maß gemindert wird, als wenn die hintere Führungsleiste ebenso dick ausgebildet wäre wie die vordere Führungsleiste.

Eine Weiterbildung der Erfindung sieht vor, dass die Statorschneidplatte an einer ihrer Stirnseiten eine Vertiefung und der Statorstollen, dem die Statorschneidplatte zugeordnet ist, an seinem Endabschnitt eine Gewindebohrung zur Aufnahme einer Fixierschraube aufweist, die in die Vertiefung eindringt und an einem Kontaktpunkt an einer Schrägfläche der Vertiefung eine Querkraft auf die Statorschneidplatte derart ausübt, dass die Statorschneidplatte an diesen Statorstollen angedrückt wird, wobei die Schrägfläche im Bereich möglicher Kontaktpunkte einen geraden oder planen Abschnitt aufweist.

Während des Einschraubens und Festziehens der Fixierschraube in die Vertiefung wandert der Kontaktpunkt eines Kopfbereichs der Fixierschraube auf der Schrägfläche der Vertiefung entlang einer Linie die Schrägfläche entlang. Somit ergibt sich eine Vielzahl möglicher Kontaktpunkte. Dank der Ausbildung der Schrägfläche im Bereich dieser möglichen Kontaktpunkte als gerader oder planer Abschnitt ergibt sich beim Festziehen der Fixierschraube eine gleichmäßige Zunahme der Kraft, welche die Statorschneidplatte gegen den Statorstollen drückt. Die Fixierschraube kann auf diese Weise vorteilhaft eine definierte Kraft auf die Statorschneidplatte ausüben. Diese definierte Kraft sorgt zudem dafür, dass die Fixierschraube auch dann fest angezogen bleibt, wenn im Schneidbetrieb Vibrationen auf die Fixierschraube einwirken. Eine Lockerung der Fixierschrauben kann auf diese Weise zuverlässig verhindert werden - selbst ohne den Einsatz von Unterlegscheiben o.ä..

Eine Weiterbildung der Erfindung sieht vor, dass die Oberfläche teilzylindrisch ausgebildet ist. Die Oberfläche bildet folglich einen Teil bzw. Abschnitt einer Zylindermantelfläche. Die Oberflächen der Innenseiten aller Statorstollen liegen daher auf einer Zylindermantelfläche. Diese Ausgestaltung verbessert die Möglichkeit der schnellen und gründlichen Reinigung des Schneidrotors.

Gemäß einer Weiterbildung der Erfindung weist die Statorschneidplatte auf ihrer dem Statorstollen zugewandten Rückseite eine Ausnehmung auf. Diese Ausnehmung dient der Material- und Gewichtsersparnis.

Eine Weiterbildung der Erfindung sieht vor, dass der Schneidrotor einstückig ausgebildet ist. Diese Ausbildung des Schneidrotors vermeidet schlecht zu reinigende Spalten zwischen verschiedenen Bauteilen. Diese Ausbildung erlaubt auch hohe Hygieneanforderungen zu erfüllen. Diese Ausbildung vermeidet dabei zudem aufwändige Schraubverbindungen, bspw. zwischen Rotorschneidstollen und Rotorschneidplatten, wie sie bspw. im einleitend genannten Stand der Technik vorgesehen sind. Dadurch entfällt zudem Aufwand beim Zusammenbau des Schneidsystems.

Gemäß einer Weiterbildung der Erfindung ist der Schneidrotor mehrstückig ausgebildet und weist eine Nabe, einen Zahnring mit Rotorschneidstollen sowie eine Vielzahl von Schrauben zum Verbinden der Nabe mit dem Zahnring auf. Dieser Aufbau des Schneidrotors ermöglicht die Wiederverwendbarkeit von Teilen, wie bspw. der Nabe, wenn der Zahnring, insbesondere dessen Rotorschneidstollen, verschlissen ist.

Eine Weiterbildung der Erfindung sieht vor, dass der Schneidrotor Schneidkanten aufweist, die jeweils integral mit einem Rotorschneidstollen ausgebildet sind. D.h., dass die Schneidkanten am Schneidrotor in den Rotorschneidstollen integriert sind. Hierdurch werden Schneidplatten für den Rotor vermieden. Diese Ausbildung vermeidet Zwischenräume im Bereich der Rotorschneidstollen. Diese Ausbildung ist vorteilhaft im Hinblick auf die Reinigungsmöglichkeiten des Schneidsystems. Diese Ausbildung gestattet hohe Hygieneanforderungen zu erfüllen.

Weiterbildungen der Erfindung ergeben sich aus den Ansprüchen, der Beschreibung und den Zeichnungen. Die vorgenannten Vorteile von Merkmalen und von Kombinationen mehrerer Merkmale sind beispielhaft und können alternativ oder kumulativ zur Wirkung kommen, ohne dass die Vorteile zwingend von erfindungsgemäßen Ausführungsformen erzielt werden müssen. Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausgestaltungen der Erfindung oder von Merkmalen unterschiedlicher Ansprüche ist ebenfalls abweichend von den gewählten Rückbeziehungen der Ansprüche möglich und wird hiermit vorgeschlagen. Dies betrifft auch solche Merkmale, die in separaten Zeichnungen dargestellt sind oder bei deren Beschreibung genannt werden. Diese Merkmale können auch mit Merkmalen verschiedener Ansprüche kombiniert werden. Ebenso können in Ansprüchen aufgeführte Merkmale für weitere Ausführungen der Erfindung entfallen.

In der Zeichnung zeigen:
- Fig. 1: ein Ausführungsbeispiel eines erfindungsgemäßen Schneidsystems mit einem Statorring und einem einstückig ausgebildeten Schneidrotor in einer Explosionsansicht,
- Fig. 2: das in Fig. 1 gezeigte Schneidsystem im zusammengefügten Zustand von Statorring und Schneidrotor,
- Fig. 3: das in Fig. 2 gezeigte Schneidsystem in einer perspektivischen Ansicht in das Innere des Schneidsystems,
- Fig. 4: den Schneidrotor des in den Figuren 1 bis 3 gezeigten Schneidsystems,
- Fig. 5: einen vergrößerten Ausschnitt der Rotorschneidstollen des in Fig. 4 gezeigten Schneidrotors,
- Fig. 6: ein weiteres Ausführungsbeispiel eines erfindungsgemäßen Schneidsystems mit einem Statorring und einem mehrstückig ausgebildeten Schneidrotor in einer Explosionsansicht,
- Fig. 7: das in Fig. 6 gezeigte Schneidsystem im zusammengefügten Zustand von Statorring und Schneidrotor,
- Fig. 8: das in Fig. 7 gezeigte Schneidsystem in einer perspektivischen Ansicht in das Innere des Schneidsystems,
- Fig. 9: den Schneidrotor des in den Figuren 6 bis 8 gezeigten Schneidsystems,
- Fig. 10: einen vergrößerten Ausschnitt der Rotorschneidstollen des in Fig. 9 gezeigten Schneidrotors,
- Fig. 11: den Statorring der in den Figuren 1 bis 10 gezeigten Schneidsysteme einschließlich seiner montierten Statorschneidplatten in perspektivischer Ansicht,
- Fig. 12: den Statorring gemäß Fig. 11 ohne seine Statorschneidplatten in perspektivischer Ansicht,
- Fig. 13: den Statorring gemäß Fig. 11 in einer Seitenansicht,
- Fig. 14: einen vergrößerten Ausschnitt des zentralen Bereichs des Statorrings gemäß Fig. 13,
- Fig. 15: einen horizontalen Querschnitt des in Fig. 14 gezeigten zentralen Bereichs des Statorrings,
- Fig. 16: einen vertikalen Querschnitt des in Fig. 13 gezeigten rechten Bereichs des Statorrings und
- Fig. 17: einen vergrößerten und gedrehten Ausschnitt des in Fig. 1 gezeigten Statorrings mit einer demontierten Statorschneidplatte und entfernter Fixierschraube.

Fig. 1 zeigt ein Ausführungsbeispiel eines erfindungsgemäßen Schneidsystems 10 mit einem Statorring 12 und einem Schneidrotor 14. In der Explosionsdarstellung gemäß Fig. 1 ist der Schneidrotor 14 entlang der Mittelachse 16 des Schneidsystems 10 aus Darstellungsgründen herausgezogen.

Der Statorring 12 umfasst eine ringförmige Basis 18, von der sich eine Vielzahl von Statorstollen 20 erstrecken.

Die Statorstollen 20 können, wie in Fig. 1 dargestellt, in jeweils windschiefer Richtung zur Mittelachse 16 ausgerichtet sein.

Der Statorring 12 umfasst ferner eine Vielzahl von schlitzartigen Öffnungen 22, wobei jeweils zwischen zwei benachbarten schlitzartigen Öffnungen 22 ein Statorstollen 20 angeordnet ist.

Der Statorring 12 weist an den zur Mittelachse 16 weisenden Innenseiten der Statorstollen 20 jeweils Statorschneidplatten 24 auf. Diese Statorschneidplatten 24 sind mit Fixierschrauben 26 befestigt, die von Gewindebohrungen 28 an Endabschnitten 30 der Statorstollen 20 aufgenommen werden. Eine dieser Statorschneidplatten 24 ist aus Darstellungsgründen aus dem Statorring 12 herausgezogen.

Fig. 17 zeigt einen vergrößerten Ausschnitt im Bereich dieser aus Darstellungsgründen aus dem Statorring 12 herausgezogen Statorschneidplatte 24.

Jede Statorschneidplatte 24 weist eine Schneidkante 32 auf. Diese Schneidkante 32 befindet sich an einem vorderen Bereich der Statorschneidplatte 24 in dem Sinne, dass Schneidkanten 36 von Rotorschneidstollen 38 des im Schneidbetrieb in Richtung des Pfeils 34 drehenden Schneidrotors 14 zuerst an dem vorderen Bereich der Statorschneidplatten 24 und deren Schneidkanten 32 vorbei laufen, wenn der Schneidrotor 14 - wie in Figuren 2 und 3 dargestellt - in das Innere des Statorrings 12 eingefügt ist.

Der Schneidrotor 14 weist in einem zentralen Bereich ein Loch 40 zur Aufnahme einer Welle (nicht dargestellt) auf, wobei in dem Loch 40 eine Nut 42 vorgesehen ist, die eine Feder in der Welle aufnehmen kann. Mittels dieser Welle wird der Schneidrotor 14 gedreht und zwar im Schneidbetrieb in Richtung des Pfeils 34, wie in den Figuren 1 bis 4 dargestellt.

Fig. 5 zeigt einen vergrößerten Ausschnitt der Rotorschneidstollen 38 des Schneidrotors 14 und an deren vorderen Bereichen die jeweiligen Schneidkanten 36 der Rotorschneidstollen 38.

Der in den Figuren 1 bis 5 dargestellte Schneidrotor 14 ist einstückig ausgebildet. Er weist daher keine für Verschmutzungen anfällige Verbindungsstellen auf. Dies gilt insbesondere für die Ausbildung der Rotorschneidstollen 38, deren Schneidkanten 36 integral in den Rotorschneidstollen 38 ausgebildet sind.

Diese integrale Ausbildung der Schneidkanten 36 der Rotorschneidstollen 38 findet sich auch in einem weiteren Ausführungsbeispiel eines erfindungsgemäßen Schneidsystems gemäß den Figuren 6 bis 10 wieder.

In dem Ausführungsbeispiel gemäß den Figuren 6 bis 10 ist der Statorring 12 in gleicher Weise ausgebildet wie im Ausführungsbeispiel gemäß den Figuren 1 bis 5. Es wird daher auf die obigen Erläuterungen zu den Figuren 1 bis 5 sowie 17 verwiesen.

Im Ausführungsbeispiel gemäß den Figuren 6 bis 10 ist der Schneidrotor 14' jedoch mehrstückig ausgebildet und umfasst eine Nabe 43, die mittels Schrauben 44 mit einem Zahnring 46 verbindbar ist. Zur Sicherung der Schrauben 44 können zusätzlich Unterlegscheiben 48 vorgesehen sein.

Die Nabe 43 weist ebenfalls ein Loch 40 mit einer Nut 42 auf - entsprechend dem anhand der Figuren 1 bis 4 dargestellten Ausführungsbeispiel - um eine Welle aufzunehmen, mit der der Schneidrotor 14' drehbar angetrieben werden kann.

Fig. 10 unterscheidet sich im Wesentlichen nur dadurch von Fig. 5, dass der Schneidrotor 14' den Zahnring 46 und die separat vom Zahnring 46 ausgebildete Nabe 43 umfasst. Im Übrigen sind auch bei diesem Ausführungsbeispiel die Schneidkanten 36 der Rotorschneidstollen 38 integral mit den Rotorschneidstollen 38 ausgebildet.

Fig. 11 zeigt den Statorring 12 mit mittels Fixierschrauben 26 fixierten Statorschneidplatten 24 an allen Statorstollen 20.

Fig. 12 zeigt den Statorring 12 mit entfernten Fixierschrauben 26 und entfernten Statorschneidplatten 24.

Fig. 13 zeigt den Statorring 12 mit montierten Statorschneidplatten 24 und eingeschraubten Fixierschrauben 26.

Fig. 14 zeigt einen vergrößerten Ausschnitt eines zentralen Bereichs von Fig. 13.

In den schlitzartigen Öffnungen 22 sind vordere Führungsleisten 50 und hintere Führungsleisten 52 gezeigt, wobei jeweils eine vordere Führungsleiste 50 und eine hintere Führungsleiste 52 zu einer Statorschneidplatte 24 gehören.

Fig. 15 zeigt eine horizontale Schnittebene des in Fig. 14 gezeigten Statorrings 12. Beispielhaft ist ein Schnitt durch einen Statorstollen 20 dargestellt, an dessen Innenseite eine Statorschneidplatte 24 angeordnet ist. Am vorderen Bereich der Statorschneidplatte 24 ist ihre Schneidkante 32 angeordnet. Auf der dem Statorstollen 20 zugewandten Seite der Statorschneidplatte 24 sind die beiden zu dieser Statorschneidplatte 24 gehörenden Führungsleisten 50, 52 angeordnet, wobei im vorderen Bereich der Statorschneidplatte 24 die vordere Führungsleiste 50 und im hinteren Bereich die hintere Führungsleiste 52 vorgesehen ist.

Die Führungsleisten 50, 52 verlaufen parallel zueinander.

Fig. 15 zeigt, dass die vordere Führungsleiste 50 dicker ausgebildet ist als die hintere Führungsleiste 52. Die Führungsleiste 50 kann somit größere Querkräfte bzw. Scherkräfte schadlos aufnehmen, die während des Schneidbetriebs auf die Statorschneidplatte 24 einwirken.

Auf der dem Statorstollen 20 zugewandten Seite der Statorschneidplatte 24 weist die Statorschneidplatte 24 eine Ausnehmung 54 auf, um das Gewicht der Schneidplatte 24 zu reduzieren und Material einzusparen.

Fig. 16 zeigt einen vertikalen Querschnitt des in Fig. 13 gezeigten rechten Bereichs des Statorrings 12. Eine Statorschneidplatte 24 ist daher ebenfalls geschnitten dargestellt, wobei die Ausnehmung 54 auf der dem Statorstollen 20 zugewandten Seite dargestellt ist.

Figuren 16 und 17 zeigen, dass die Statorschneidplatte 24 an ihrer Stirnseite 56, die dem - die Gewindebohrung 28 und darin die Fixierschraube 26 aufweisenden - Endabschnitt 30 des Statorstollens 20 zugewandt ist, eine Vertiefung 58 aufweist. Die Fixierschraube 26 dringt in die Vertiefung 58 mit ihrem rund ausgebildeten Endabschnitt 60 ein. Dieser Endabschnitt 60 tritt an einem Kontaktpunkt 61 in Kontakt mit einer Schrägfläche 62 der Vertiefung 58. Die Fixierschraube 26 sorgt für eine radial nach außen gerichtete Querkraft auf die Statorschneidplatte 24, welche die Statorschneidplatte 24 in ihrer Position zusammen mit der vorderen Führungsleiste 50 und der hinteren Führungsleiste 52 hält. Die Schrägfläche 62 weist im Bereich des Kontaktpunkts 61 einen geraden bzw. planen Abschnitt auf.

Die vorstehend beschriebenen Statorschneidplatten 24 sind vorzugsweise an allen Positionen des Statorrings 12 gleich ausgebildet und gleichmäßig verteilt. Dies gilt auch für die diese Statorschneidplatten 24 fixierenden Fixierschrauben 26 und deren Gewindebohrungen 28 sowie für die Statorstollen 20.

Der erfindungsgemäße Aufbau der Statorschneidplatten 24 ermöglicht eine Innenseite jedes der Statorstollen 20, die frei von Vorsprüngen und Vertiefungen ist. Dies ermöglicht bei demontierten Statorschneidplatten 24 eine einfache, zuverlässige und gründliche Reinigung des Statorrings 12. Das erfindungsgemäße Schneidsystem 10 ist daher vorteilhaft in Anwendungen mit hohen Hygieneanforderungen einsetzbar.

In den Figuren werden folgende Bezugsziffern verwendet:
- 10: Schneidsystem
- 12: Statorring
- 14, 14': Schneidrotor
- 16: Mittelachse
- 18: ringförmige Basis
- 20: Statorstollen
- 22: schlitzartige Öffnung
- 24: Statorschneidplatte
- 26: Fixierschraube
- 28: Gewindebohrung
- 30: Endabschnitt eines Statorstollens
- 32: Schneidkante
- 34: Pfeil
- 36: Schneidkante eines Rotorschneidstollens
- 38: Rotorschneidstollen
- 40: Loch
- 42: Nut
- 43: Nabe
- 44: Schraube
- 46: Zahnring
- 48: Unterlegscheibe
- 50: vordere Führungsleiste
- 52: hintere Führungsleiste
- 54: Ausnehmung
- 56: Stirnseite
- 58: Vertiefung
- 60: Endabschnitt der Fixierschraube
- 61: Kontaktpunkt
- 62: Schrägfläche

## Patentansprüche

1. Schneidsystem mit einem Statorring (12) und einem innerhalb des Statorrings (12) drehbar angeordneten Schneidrotor (14, 14'), wobei der Statorring (12) eine Vielzahl von Statorstollen (20) und schlitzartigen Öffnungen (22) aufweist, wobei jeweils zwischen zwei benachbarten schlitzartigen Öffnungen (22) ein Statorstollen (20) angeordnet ist,
wobei an einer zur Mittelachse (16) des Statorrings (12) weisenden Innenseite eines Statorstollens (20) eine dem Statorstollen (20) zugeordnete Statorschneidplatte (24) vorgesehen ist,
wobei der Schneidrotor (14, 14') eine Vielzahl von Rotorschneidstollen (38) aufweist, die derart ausgebildet sind, dass sie im Schneidbetrieb des Schneidsystems (10) an den Statorschneidplatten (24) vorbei laufen, wobei jede Statorschneidplatte (24) eine vordere Führungsleiste (50) und eine hintere Führungsleiste (52) aufweist, wobei die vordere Führungsleiste (50) und die hintere Führungsleiste (52) den Statorstollen (20) einfassen, dem die Statorschneidplatte (24) zugeordnet ist,
**dadurch gekennzeichnet, dass**
die Innenseite des Statorstollens (20) frei von Vorsprüngen und Vertiefungen ist.

2. Schneidsystem nach Anspruch 1,
**dadurch gekennzeichnet, dass**
die Statorschneidplatte (24) eine Schneidkante (32) aufweist, wobei die vordere Führungsleiste (50) und die hintere Führungsleiste (52) parallel zu dieser Schneidkante (32) angeordnet sind,
wobei diese Schneidkante (32) näher an der vorderen Führungsleiste (50) angeordnet ist als die hintere Führungsleiste (52) und die vordere Führungsleiste (50) dicker ist als die hintere Führungsleiste (52).

3. Schneidsystem nach Anspruch 1 oder 2,
**dadurch gekennzeichnet, dass**
die Statorschneidplatte (24) an einer ihrer Stirnseiten (56) eine Vertiefung (58) und der Statorstollen (20), dem die Statorschneidplatte (24) zugeordnet ist, an seinem Endabschnitt (30) eine Gewindebohrung (28) zur Aufnahme einer Fixierschraube (26) aufweist, die in die Vertiefung (58) eindringt und an einem Kontaktpunkt (61) an einer Schrägfläche (62) der Vertiefung (58) eine Querkraft auf die Statorschneidplatte (24) derart ausübt, dass die Statorschneidplatte (24) an diesen Statorstollen (20) angedrückt wird, wobei die Schrägfläche (62) im Bereich möglicher Kontaktpunkte (61) einen geraden oder planen Abschnitt aufweist.

4. Schneidsystem nach einem der vorhergehenden Ansprüche,
**dadurch gekennzeichnet, dass**
die Oberfläche der Innenseite des Statorstollens (20) teilzylindrisch ausgebildet ist.

5. Schneidsystem nach einem der vorhergehenden Ansprüche,
**dadurch gekennzeichnet, dass**
die Statorschneidplatte (24) auf ihrer dem Statorstollen (20) zugewandten Rückseite eine Ausnehmung (54) aufweist.

6. Schneidsystem nach einem der vorhergehenden Ansprüche,
**dadurch gekennzeichnet, dass**
der Schneidrotor (14) einstückig ausgebildet ist.

7. Schneidsystem nach einem der Ansprüche 1 bis 5,
**dadurch gekennzeichnet, dass**
der Schneidrotor (14') mehrstückig ausgebildet ist und eine Nabe (43), einen Zahnring (46) mit Rotorschneidstollen (38) sowie eine Vielzahl von Schrauben (44) zum Verbinden der Nabe (43) mit dem Zahnring (46) umfasst.

8. Schneidsystem nach einem der vorhergehenden Ansprüche,
**dadurch gekennzeichnet, dass**
der Schneidrotor (14, 14') Schneidkanten (36) aufweist, die jeweils integral mit einem Rotorschneidstollen (38) ausgebildet sind.

9. Statorring für ein Schneidsystem nach einem der Ansprüche 1 bis 8, wobei der Statorring (12) eine Vielzahl von Statorstollen (20) und schlitzartigen Öffnungen (22) aufweist, wobei jeweils zwischen zwei benachbarten schlitzartigen Öffnungen (22) ein Statorstollen (20) angeordnet ist, wobei an einer zur Mittelachse (16) des Statorrings (12) weisenden Innenseite des Statorstollens (20) eine dem Statorstollen (20) zugeordnete Statorschneidplatte (24) vorgesehen ist, wobei jede Statorschneidplatte (24) eine vordere Führungsleiste (50) und eine hintere Führungsleiste (52) aufweist, wobei die vordere Führungsleiste (50) und die hintere Führungsleiste (52) den Statorstollen (20) einfassen, dem die Statorschneidplatte (24) zugeordnet ist, und wobei die Innenseite des Statorstollens (20) frei von Vorsprüngen und Vertiefungen ist.

10. Statorring nach Anspruch 9,
wobei die vordere Führungsleiste (50) und die hintere Führungsleiste (52) im Bereich von zwei Längskanten der Statorschneidplatte angeordnet sind, die beabstandet und parallel zu einer Schneidkante (32) der Statorschneidplatte (24) angeordnet sind.

## Claims

1. Cutting system with a stator ring (12) and a cutting rotor (14, 14') rotatably arranged within the stator ring (12), wherein the stator ring (12) has a plurality of stator lugs (20) and slot-like openings (22), wherein a stator lug (20) is arranged between each two adjacent slot-like openings (22), wherein a stator cutting plate (24) associated with the stator lug (20) is provided on an inner side of a stator lug (20) facing the center axis (16) of the stator ring (12),
wherein the cutting rotor (14, 14') has a plurality of rotor cutting lugs (38) which are designed in such a way that they run past the stator cutting plates (24) during the cutting operation of the cutting system (10),
wherein each stator cutting plate (24) has a front guide bar (50) and a rear guide bar (52), wherein the front guide bar (50) and the rear guide bar (52) enclose the stator lug (20) to which the stator cutting plate (24) is assigned, **characterized in that**
the inside of the stator lug (20) is free of protrusions and indentations.

2. Cutting system according to claim 1,
**characterized in that**
the stator cutting plate (24) has a cutting edge (32), wherein the front guide bar (50) and the rear guide bar (52) are arranged parallel to this cutting edge (32),
wherein this cutting edge (32) is arranged closer to the front guide bar (50) than the rear guide bar (52) and the front guide bar (50) is thicker than the rear guide bar (52).

3. Cutting system according to claim 1 or 2,
**characterized in that**
the stator cutting plate (24) has an indentation (58) on one of its front sides (56) and the stator lug (20), to which the stator cutting plate (24) is assigned, has a threaded bore (28) at its end section (30) for receiving a fixing screw (26), which penetrates into the indentation (58) and exerts a transverse force on the stator cutting plate (24) at a contact point (61) on a sloping surface (62) of the indentation (58) in such a way that the stator cutting plate (24) is pressed against this stator lug (20), wherein the sloping surface (62) has a straight or flat section in the area of possible contact points (61).

4. Cutting system according to one of the preceding claims, **characterized in that**
the surface of the inside of the stator lug (20) is partially cylindrical.

5. Cutting system according to one of the preceding claims,
**characterized in that**
the stator cutting plate (24) has a recess (54) on its rear side facing the stator lug (20).

6. Cutting system according to one of the preceding claims, **characterized in that**
the cutting rotor (14) is formed in one piece.

7. Cutting system according to one of claims 1 to 5,
**characterized in that**
the cutting rotor (14') is designed in multiple parts and comprises a hub (43), a tooth ring (46) with rotor cutting lugs (38), and a plurality of screws (44) for connecting the hub (43) to the tooth ring (46).

8. Cutting system according to one of the preceding claims,
**characterized in that**
the cutting rotor (14, 14') has cutting edges (36) which are each integrally formed with a rotor cutting lug (38).

9. Stator ring for a cutting system according to one of claims 1 to 8,
wherein the stator ring (12) has a plurality of stator lugs (20) and slot-like openings (22), wherein a stator lug (20) is arranged between each two adjacent slot-like openings (22), wherein a stator cutting plate (24) associated with the stator lug (20) is provided on an inner side of the stator lug (20) facing the center axis (16) of the stator ring (12), wherein each stator cutting plate (24) has a front guide bar (50) and a rear guide bar (52), wherein the front guide bar (50) and the rear guide bar (52) enclose the stator lug (20) to which the stator cutting plate (24) is assigned, and wherein the inside of the stator lug (20) is free of protrusions and indentations.

10. Stator ring according to claim 9,
wherein the front guide bar (50) and the rear guide bar (52) are arranged in the region of two longitudinal edges of the stator cutting plate, which are spaced apart and arranged parallel to a cutting edge (32) of the stator cutting plate (24).

## Revendications

1. Système de coupe, pourvu d'un anneau de stator (12) et d'un rotor de coupe (14, 14'), placé de manière rotative à l'intérieur de l'anneau de stator (12), l'anneau de stator (12) comportant une pluralité d'ergots de stator (20) et d'orifices (22) en forme de fentes, chaque fois entre deux orifices (22) en forme de fentes voisins étant placé un ergot de stator (20), sur une face intérieure de l'ergot de stator (20) dirigée vers l'axe médian (16) de l'anneau de stator (12) étant prévue une plaque de coupe (24) de stator associée à l'ergot de stator (20),
le rotor de coupe (14, 14') comportant une pluralité d'ergots de coupe (38) de rotor, qui sont conçus de telle sorte qu'en fonctionnement en coupe du système de coupe (10), ils passent devant les plaques de coupe (24) de stator,
chaque plaque de coupe (24) de stator comportant une baguette de guidage (50) avant et une baguette de guidage (52) arrière, la baguette de guidage (50) avant et la baguette de guidage (52) arrière encadrant l'ergot de stator (20) auquel est associée la plaque de coupe (24) de stator,
**caractérisé en ce que**
la face intérieure de l'ergot de stator (20) est exempte de saillies et de creux.

2. Système de coupe selon la revendication 1,
**caractérisé en ce que**
la plaque de coupe (24) de stator comporte une arête de coupe (32), la baguette de guidage (50) avant et la baguette de guidage (52) arrière étant placées à la parallèle de ladite arête de coupe (32),
ladite arête de coupe (32) étant placée plus près de la baguette de guidage (50) avant que de la baguette de guidage (52) arrière et la baguette de guidage (50) avant étant plus épaisse que la baguette de guidage (52) arrière.

3. Système de coupe selon la revendication 1 ou 2, **caractérisé en ce que**
sur l'un de ses faces frontales (56), la plaque de coupe (24) de stator comporte un creux (58) et l'ergot de stator (20), auquel est associée la plaque de coupe (24) de stator comporte sur son segment d'extrémité (30) un taraudage (28), destiné à recevoir une vis de fixation (26), qui pénètre dans le creux (58) et qui sur un point de contact (61) sur une surface oblique (62) du creux (58) exerce une force transversale sur la plaque de coupe (24) de stator, de telle sorte que la plaque de coupe (24) de stator soit pressée contre ledit ergot de stator (20), dans la zone de points de contact (61) possibles, la surface oblique (62) comportant un segment droit ou plan.

4. Système de coupe selon l'une quelconque des revendications précédentes,
**caractérisé en ce que**
la surface de la face intérieure de l'ergot de stator (20) est conçue en forme de cylindre partiel.

5. Système de coupe selon l'une quelconque des revendications précédentes,
**caractérisé en ce que**
sur sa face arrière dirigée vers l'ergot de stator (20), la plaque de coupe (24) de stator comporte un évidement (54).

6. Système de coupe selon l'une quelconque des revendications précédentes,
**caractérisé en ce que**
le rotor de coupe (14) est conçu en monobloc.

7. Système de coupe selon l'une quelconque des revendications 1 à 5,
**caractérisé en ce que**
le rotor de coupe (14') est conçu en plusieurs pièces et comprend un moyeu (43), une bague dentée (46) pourvue d'ergots de coupe (38) de rotor, ainsi qu'une pluralité de vis (44), destinées à assembler le moyeu (43) avec la bague dentée (46).

8. Système de coupe selon l'une quelconque des revendications précédentes,
**caractérisé en ce que**
le rotor de coupe (14, 14') comporte des arêtes de coupe (36), dont chacune est intégralement conçue avec un ergot de coupe (38) de rotor.

9. Anneau de stator, destiné à un système de coupe selon l'une quelconque des revendications 1 à 8,
l'anneau de stator (12) comportant une pluralité d'ergots de stator (20) et d'orifices (22) en forme de fentes, chaque fois entre deux orifices (22) en forme de fentes voisins étant placé un ergot de stator (20), sur une face intérieure de l'ergot de stator (20) dirigée vers l'axe médian (16) de l'anneau de stator (12) étant prévue une plaque de coupe (24) de stator associée à l'ergot de stator (20), chaque plaque de coupe (24) de stator comportant une baguette de guidage (50) avant et une baguette de guidage (52) arrière, la baguette de guidage (50) avant et la baguette de guidage (52) arrière encadrant l'ergot de stator (20) auquel est associée la plaque de coupe (24) de stator et la face intérieure de l'ergot de stator (20) étant exempte de saillies et de creux.

10. Anneau de stator selon la revendication 9,
la baguette de guidage (50) avant et la baguette de guidage (52) arrière étant placées dans la zone de deux arêtes longitudinales de la plaque de coupe de stator qui sont placées avec un écart et à la parallèle d'une arête de coupe (32) de la plaque de coupe (24) de stator.
